# EUROPÄISCHE PATENTSCHRIFT

(11) **EP 0 058 249 B1**
(45) Veröffentlichungstag und Bekanntmachung des Hinweises auf die Patenterteilung: **14.11.1984**
(21) Anmeldenummer: 81110023.9
(22) Anmeldetag: 01.12.1981
(51) Int. Cl.: H01R 17/12

(54) **Anschlussvorrichtung für ein abgeschirmtes Kabel**
Connection device for a shielded cable
Dispositif de connexion pour un câble blindé

(30) Priorität: 05.02.1981 CH 764/81
(43) Veröffentlichungstag der Anmeldung: 25.08.1982
(73) Patentinhaber: CONTRAVES AG, 8052 Zürich (CH)
(72) Erfinder: Meier, Walter, CH-8702 Zollikon (CH)

## Beschreibung

Die Erfindung bezieht sich auf eine lösbare rotationssymmetrische Anschlussvorrichtung für ein abgeschirmtes Kabel mit einem Aussenleiter aus einem Geflecht, bestehend aus einem Klemmring mit einer Klemmfläche, die an der Aussenfläche des Geflechts anliegt, einem Steckerendgehäuse mit einer Klemmfläche, die an der Innenfläche des Geflechts anliegt und einer Überwurfmutter, die mit dem Steckerendgehäuse durch Axialbewegung verschraubbar ist und durch axialen Druck das Geflecht zwischen den beiden Klemmflächen festlegt.

Eine derartige Anschlussvorrichtung ist z.B. aus der DE-A Nr. 2260734 bekannt.

Ferner sind zum strahlungsdichten Anschliessen eines durch ein Geflecht gegen äussere elektromagnetische Strahlung abgeschirmten Kabels zahlreiche andere auf dem Prinzip der Klemmung beruhende Vorrichtungen bekannt, die jedoch nur mit hohen Kosten hergestellt werden können. So ist durch die DE-B Nr. 2343030 eine Anschlussvorrichtung bekannt, welche das Geflecht zwischen zwei konischen Flächen festklemmt. Die exakt reproduzierbare Herstellung konisch geformter und aufeinander abgestimmter Flächen stellt hohe Anforderungen an die Verarbeitung, wodurch hohe Herstellungskosten entstehen.

Es ist deshalb Aufgabe der Erfindung, eine Anschlussvorrichtung zu schaffen, welche kostengünstig und reproduzierbar hergestellt und einfach montiert und repariert werden kann, als auch bei starken mechanischen Beanspruchungen eine sichere Festlegung des Geflechts gewährleistet.

Diese Aufgabe wird dadurch gelöst, dass der Klemmring im Profil weitgehend U-förmig ist, wobei der innere Schenkel im wesentlichen parallel zur Achse der Anschlussvorrichtung verläuft und der äussere Schenkel nach aussen abgewinkelt ist, dass die durch die beiden Schenkel begrenzte Klemmfläche des Klemmrings im wesentlichen senkrecht zur Achse der Anschlussvorrichtung angeordnet ist, und dass am Steckerendgehäuse ein Klemmelement angeformt ist, das bei zusammengefügter Anschlussvorrichtung zwischen den Schenkeln des Klemmringes liegt.

Die erfindungsgemässe Anschlussvorrichtung hat den Vorteil, dass ein abgeschirmtes Kabel ohne besondere Werkzeuge und ohne Lötvorgang angeschlossen werden kann.

Im weiteren wird ein Ausführungsbeispiel des Erfindungsgegenstandes anhand der Zeichnung näher erläutert.

Es zeigen:
Fig. 1 die in übergrossem Massstab dargestellte Seitenansicht der montierten Anschlussvorrichtung, wobei zur besseren Sichtbarkeit einige Teile im Längsschnitt dargestellt sind, und
Fig. 2 die Seitenansicht der Anschlussvorrichtung mit distanziert dargestellten Einzelteilen.

Wie Fig. 1 und 2 zeigen, weist das Koaxialkabel 2 eine elektrisch leitende, rohrförmige Abschirmung, die als erweiterbares Geflecht 3 mit der Aussenfläche 18 und der Innenfläche 19 ausgebildet ist, einen oder mehrere Innenleiter 4, einen innerhalb des Geflechts 3 befindlichen Isolierteil 6 sowie einen äusseren Isoliermantel 14 auf. Das Steckerendgehäuse 30, der Klemmring 10 sowie die Überwurfmutter 20 sind aus einem elektrisch leitenden Material, beispielsweise Aluminium, hergestellt, und zumindest an den Aussenseiten mit einem in den Figuren nicht dargestellten Schutzbelag versehen.

Der Klemmring 10 ist im wesentlichen zylindrisch geformt und weist eine Öffnung 15 auf, durch welche das teilweise vom äusseren Isoliermantel 14 befreite Kabel 2 durchgezogen werden kann. Der im Profil weitgehend U-förmige Klemmring 10 besitzt eine im wesentlichen senkrecht zur Achse I der Anschlussvorrichtung 1 angeordnete Klemmfläche 7, einen senkrecht dazu angeordneten inneren Schenkel 12 und einen gegen aussen gewinkelten äusseren Schenkel 13. Die Klemmfläche 7 ist vorzugsweise eben, kann jedoch auch eingebuchtet, gewellt oder an der Oberfläche mit einer gleithemmenden Struktur versehen sein. Der äussere Schenkel 13 ist so weit nach aussen abgewinkelt, dass er mit seiner äusseren Fläche 23 auf der konischen Druckfläche 21 der Überwurfmutter 20 aufliegt.

Das Steckerendgehäuse 30 ist im wesentlichen zylindrisch geformt und besteht aus dem ringförmigen Klemmelement 31 mit der Klemmfläche 32, dem durch eine Rundnut 33 davon abgesetzten Aussengewinde 34 und den beiden angeformten Ringen 35 und 36, die durch eine Nut 37 voneinander getrennt sind.

Zum Anschliessen des Koaxialkabels 2 wird ein Abschnitt des Isoliermantels 14 entfernt und damit ein Teil des Geflechts 3 freigelegt. Danach wird das Kabel 2 mit dem Geflecht 3 durch die Öffnung 16 der Überwurfmutter 20 und durch die Öffnung 15 des Klemmrings 10 geschoben. Das Geflecht wird nun nach aussen über den Klemmring 10 gelegt und das Steckerendgehäuse 30 mit seiner Klemmfläche 32 auf das Geflecht 3 gesetzt, mit der Überwurfmutter 20 verschraubt und mit einem definierten Drehmoment festgezogen. Durch den Druck der Überwurfmutter 20 auf den äusseren Schenkel 13 des Klemmrings 10 wird das Geflecht 3 zwischen die Klemmfläche 32 des Steckerendgehäuses 30 und die Klemmfläche 7 des Klemmrings 10 geklemmt. Abschliessend wird das nur teilweise im Längsschnitt dargestellte Warmschrumpfformteil 40 in bekannter Weise über die Anschlussvorrichtung 1 montiert, womit ein Schutz vor Feuchtigkeit, Staub und mechanischen Einwirkungen erreicht wird.

## Patentansprüche

Lösbare rotationssymmetrische Anschlussvorrichtung (1) für ein abgeschirmtes Kabel (2) mit einem Aussenleiter aus einem Geflecht (3), bestehend aus einem Klemmring (10) mit einer Klemmfläche (7), die an der Aussenfläche (18) des Geflechts (3) anliegt, einem Steckerendgehäuse (30) mit einer Klemmfläche (32), die an der Innenfläche (19) des Geflechts (3) anliegt, und einer Überwurfmutter (20), die mit dem Steckerendgehäuse (30) durch Axialbewegung verschraubbar ist und durch axialen Druck das Geflecht (3) zwischen den beiden Klemmflächen (7, 32) festlegt, dadurch gekennzeichnet, dass der Klemmring (10) im Profil weitgehend U-förmig ist, wobei der innere Schenkel (12) im wesentlichen parallel zur Achse (I) der Anschlussvorrichtung (1) verläuft und der äussere Schenkel (13) nach aussen abgewinkelt ist, dass die durch die beiden Schenkel (12, 13) begrenzte Klemmfläche (7) des Klemmrings im wesentlichen senkrecht zur Achse (I) der Anschlussvorrichtung (1) angeordnet ist, und dass am Steckerendgehäuse (30) ein Klemmelement (31) angeformt ist, das bei zusammengefügter Anschlussvorrichtung (1) zwischen den Schenkeln (12,13) des Klemmringes (10) liegt.

## Claims

Releasable axially symmetrical connection device (1) for a shielded cable (2) with an outer conductor of braid (3), the device comprising a clamping ring (10) with a clamping surface (7) which lies on the outer surface (18) of the braid (3), a connector end housing (30) with a clamping surface (32) which lies on the inner surface (19) of the braid (3), and a clamping nut (20) which can be screwed together with the connector end housing (30) by axial movement, and which by axial pressure secures the braid (3) between the two clamping surfaces (7, 32), characterised in that the clamping ring (10) is substantially U-shaped in profile, whereby the inner limb (12) runs substantially parallel to the axis (I) of the connection device (1), and the outer limb (13) is bent outwardly, in that the clamping surface (7) of the clamping ring delimited by the two limbs (12, 13) is arranged substantially perpendicular to the axis (I) of the connection device (1), and in that there is moulded onto the connector end housing (30) a clamping element (31) which lies between the limbs (12,13) of the clamping ring (10) when the connection device (1) is assembled.

## Revendications

Dispositif de connexion (1), amovible, à symétrie de rotation pour un câble blindé (2) ayant un conducteur extérieur constitué par une tresse (3), avec une bague de pincement (10) ayant une surface de pincement (7) qui s'appuie sur la surface extérieure (18) de la tresse (3), un boîtier d'extrémité de fiche (30) avec une surface de pincement (32) qui s'appuie contre la surface intérieure (19) de la tresse (3) et un écrou- chapeau (20) qui est vissé avec le boîtier d'extrémité de fiche (30) par un mouvement axial et fixe la tresse (3) entre les deux surfaces de pincement (7, 32) par pression axiale, caractérisé en ce que la bague de pincement (10) a un profil très voisin d'une forme en U, la branche intérieure (12) étant essentiellement parallèle à l'axe (I) du dispositif de connexion (1), en ce que la branche extérieure (13) est recourbée vers l'extérieur, la surface de pincement (7) de la bague de pincement, délimitée par les deux branches (12, 13), étant essentiellement perpendiculaire à l'axe (1) du dispositif de connexion (1 ) et en ce qu'un élément de pincement (31) est formé sur le boîtier d'extrémité de fiche (30), élément qui, lorsque le dispositif de connexion (1 ) est réuni, se trouve entre les branches (12, 13) de la bague de pincement (10).
